# EUROPÄISCHE PATENTSCHRIFT

(11) **EP 0 501 105 B1**
(45) Veröffentlichungstag und Bekanntmachung des Hinweises auf die Patenterteilung: **18.11.1993**
(21) Anmeldenummer: 92100212.7
(22) Anmeldetag: 08.01.1992
(51) Int. Cl.: B65C 9/18, B65C 9/04

(54) **Vorrichtung zum Aufkleben von Etiketten auf konische Umfangsflächen von Gegenständen, insbesondere Bechern**
Device for applying labels on conical surfaces of objects, particularly of plastic cups
Dispositif pour l'application d'étiquettes sur des surfaces coniques d'objets, notamment des gobelets

(30) Priorität: 28.02.1991 DE 4106387
(43) Veröffentlichungstag der Anmeldung: 02.09.1992
(73) Patentinhaber: ZWECKFORM ETIKETTIERTECHNIK GESELLSCHAFT MIT BESCHRÄNKTER HAFTUNG, D-83607 Holzkirchen (DE)
(72) Erfinder: Ehrmann, Werner, W-8156 Otterfing (DE)
(74) Vertreter: Fincke, Karl Theodor, Dipl.-Phys. Dr.

(56) Entgegenhaltungen:
- US-A- 4 332 635

## Beschreibung

Die Erfindung betrifft eine Vorrichtung zum Aufkleben von Etiketten auf konische Umfangsflächen von um ihre Konizitätsachse drehbar gehalterten Gegenständen, insbesondere Bechern, mit einer um ihre Achse in Umlauf zu setzenden Etiketten-Überführungstrommel, in deren Umfangsfläche sich Ansaugdurchbrechungen zum Ansaugen vereinzelt von einer Zuführungsstation zugeführter Etiketten befinden und die in Laufrichtung der angesaugten Etiketten in einer Aufklebstation in Linienberührung mit der konischen Umfangsfläche eines zugeführten Gegenstands verläuft.

Bei einer nach der US-A-4 332 635 bekannten Vorrichtung dieser Art ist die Umfangsfläche der Etiketten-Überführungstrommel zylindrisch. Da die Umfangsgeschwindigkeiten der konischen Umfangsflächen der Gegenstände notwendigerweise verschieden sind, die Zuführungsgeschwindigkeiten der Etiketten entsprechend der Zuführungsgeschwindigkeit der zylindrischen Etiketten-Überführungstrommel aber konstant ist, ist ein unverzerrtes, faltenloses Aufbringen der Etiketten auf die konischen Umfangsflächen nicht möglich.

Aufgabe der Erfindung ist es, eine Vorrichtung eingangs genannter Art anzugeben, die es gestattet, Etiketten verzerrungsfrei und faltenfrei auf konische Umfangsflächen von Gegenständen zu kleben.

Zur Lösung dieser Aufgabe ist die Vorrichtung dadurch gekennzeichnet, daß die Umfangsfläche der Etiketten-Überführungstrommel konisch ist, daß sich die Konizitätsachsen der Trommel und des Gegen stands in einem gemeinsamen Kegelpunkt schneiden und daß die Konizitäten von Trommel und Gegenstand so gewählt sind, daß die Umfangsgeschwindigkeiten von Trommel und Gegenstand in ihren einander gegenüberstehenden Bereichen gleich sind.

Bei Anwendung der Erfindung tritt praktisch keine Relativbewegung zwischen den Umfangsgeschwindigkeiten der Trommel und den Umfangsgeschwindigkeiten des Gegenstands in den einander gegenüberstehenden Bereichen des Gegenstands und der Trommel auf, so daß die Etiketten verzerrungsfrei auf die Gegenstände zu übertragen sind. Dabei richtet sich der Grad der Konizität der Trommel nach dem Grad der Konizität der zu etikettierenden Gegenstände.

Um die Anpassung der Umfangsgeschwindigkeiten von Trommel und Gegenstand zu erreichen, schneiden sich bevorzugt die Konizitätsachsen der Trommel und des Gegenstands in einem gemeinsamen Kugelpunkt.

Mit der Vorrichtung kann man auf die Gegenstände Etiketten kleben, die derart gekrümmte Ober- und/oder Unterkanten haben, daß diese Kanten nach dem Aufkleben auf die Gegenstände rechtwinklig zu den Konizitätsachsen der Gegenstände verlaufen. Die Ober- und/oder Unterkanten können aber auch geradlinig oder - wie bei kreisförmigen Etiketten - rund sein.

Um zu erreichen, daß die Etiketten von einem Trägerband durch Umlenken des Trägerbands der Trommel so zugeführt werden, daß sie der konischen Umfangsfläche der Trommel im wesentlichen glatt anliegen, werden bevorzugt die Etiketten der Zuführungsstation auf einem Trägerband zugeführt, von dem sie in der Zuführungsstation durch Umlenken des Trägerbands um eine parallel zur konischen Umfangsfläche der Trommel in der Zuführungsstation verlaufende Umlenkkrümmungsachse des Trägerbands gelöst werden, vorzugsweise bei einer Transportgeschwindigkeit, die einer mittleren Umfangsgeschwindigkeit der Trommel entspricht. Jedenfalls soll die Transportgeschwindigkeit zwischen der kleinsten und der größten Umfangsgeschwindigkeit der Trommel liegen. Die Etiketten werden dann im Bereich des kleineren Trommeldurchmessers der Umfangsfläche der Trommel mit einer höheren Geschwindigkeit zugeführt als die entsprechende Umfangsgeschwindigkeit der Trommel und der Bereich des größeren Trommeldurchmessers mit einer niedrigeren Geschwindigkeit zugeführt als die entsprechende Umfangsgeschwindigkeit der Trommel. Im Bereich des kleineren Trommeldurchmessers ergeben sich dadurch Wellungen oder Schlaufen, im Bereich des größeren Trommeldurchmessers ein Schlupf. Die Schlaufen (Wellungen) und der Schlupf sind von der Konizität der Trommel abhängig und von der Transportgeschwindigkeit des Trägerbands relativ zu den Umfangsgeschwindigkeiten der Trommel.

Sind die Schlaufen (Wellungen) und der Schlupf störend, können sie praktisch zu Null gebracht werden, wenn die Ansaugdurchbrechungen in der Zuführungsstation nur die in Laufrichtung der Etiketten vorderen Bereiche (etwa 1/10 ihrer Länge in Laufrichtung) der Etiketten ansaugen. Die Etiketten legen sich dann praktisch flach an die Umfangsfläche der Trommel an.

Damit sich die Etiketten in der Aufklebstation von der Trommel lösen, ist bevorzugt die auf die Gegenstände zu klebende Seite der Etiketten mit einer Haftklebstoffschicht versehen, deren Haftkraft auf den Gegenständen größer ist als die Ansaugkraft der Trommel.

Zum Zuführen der Gegenstände zu der Aufklebstation befindet sich bevorzugt in der Aufklebstation ein schrittweise drehbarer Stern zur Zuführung und Abführung der Gegenstände in Tangentialrichtung der Trommel.

Die Trommel ist auf ihrer Umfangsfläche vorzugsweise mit einer Schicht aus einem elastomeren Material, bevorzugt Gummi, überzogen. Eine solche Schicht bewirkt zum einen eine bessere Fixierung der Etiketten auf der Trommel, zum anderen werden die Etiketten durch sie gleichmäßig an die Becher angedrückt.

Die Erfindung wird im folgenden an einem Ausführungsbeispiel unter Hinweis auf die beigefügten Zeichnungen beschrieben.

Fig. 1 zeigt schematisch eine Ansicht einer Ausführungsform der Vorrichtung.

Fig. 2 zeigt schematisch eine Aufsicht auf die Vorrichtung nach Fig. 1 in Blickrichtung II der Fig. 1.

Fig. 3 zeigt perspektivisch die Zuführungsstation und die Aufklebstation der Vorrichtung.

Die Vorrichtung nach dem Ausführungsbeispiel dient dem Aufkleben von Etiketten 2 auf konische Umfangsflächen von Bechern 4. Die Becher 4 werden gestapelt auf einem Transportband 6 liegend einzeln einem Stern 8 mit Aufsteckkörpern 10 für die Becher zugeführt. Die Aufsteckkörper 10 haben eine Konizität, die der Konizität des Innenraums der Becher angepaßt ist und sind um Achsen 12 drehbar, die radial zur Drehachse 14 des Sterns 8 verlaufen. Die auf die Aufsteckkörper 10 aufgesteckten Becher werden nacheinander von dem Stern 8 in Pfeilrichtung A zu einer Aufklebstation 16 bewegt, in der sich eine um ihre Achse 18 in Umlauf zu setzende Etiketten-Überführungstrommel 20 mit einer konischen Umfangsfläche 22 befindet. In dieser konischen Umfangsfläche 22 sind in Umfangsabständen, die größer als die Länge der Etiketten 2 in Umfangsrichtung sind, Ansaugdurchbrechungen 24 (Löcher oder Schlitze) zum Ansaugen vereinzelt von einer Zuführungsstation 26 zugeführter Etiketten 2 vorgesehen. Die konische Umfangsfläche 22 der Trommel 20 verläuft in Laufrichtung der angesaugten Etiketten 2 in der Aufklebstation 16 nächst der konischen Umfangsfläche 28 der Becher 4. Um die Achsen 12 sind die Becher 4 lose drehbar oder angetrieben. Wegen der angepaßten Konizität der Trommel erfolgt im Kontaktbereich von Trommel 20 und jeweiligem Becher 4 eine Drehung des Bechers 4 um seine Konizitätsachse 30 mit Umfangsgeschwindigkeiten, die im wesentlichen gleich den Umfangsgeschwindigkeiten in den einander gegenüberstehenden Bereichen des Bechers 4 und der Trommel 20 sind. Die Konizitätsachsen 18, 30 der Trommel 20 und des Bechers 4 schneiden sich in einem gemeinsamen Kegelpunkt 32.

Die Etiketten 2 weisen gekrümmte Oberkanten 34 und 36 auf, die nach dem Aufkleben der Etiketten auf die Becher 4 rechtwinklig zu den Konizitätsachsen 30 der Becher 4 verlaufen.

Die Etiketten 2 werden der Zuführungsstation 26 auf einem Trägerband 38 zugeführt, von dem sie in der Zuführungsstation 26 durch Umlenken des Trägerbands um eine parallel zur konischen Umfangsfläche 22 der Trommel 20 in der Zuführungsstation 26 verlaufende Umlenkkante oder Umlenkrolle 40 gelöst werden. Die Transportgeschwindigkeit des Trägerbands 38 entspricht vorzugsweise einer mittleren Umfangsgeschwindigkeit der Trommel 20.

Die Ansaugdurchbrechungen 24 saugen in der Zuführungsstation 26 nur die in Laufrichtung der Etiketten 2 vorderen Bereiche der Etiketten 2 an.

Die auf die Becher 4 zu klebende Seite der Etiketten 2 ist mit einer - nicht dargestellten - Haftklebstoffschicht versehen, deren Haftkraft auf den Bechern 4 größer ist als die Ansaugkraft durch die Durchbrechungen 24 in der Trommel 20.

Die etikettierten Becher 4 werden von den Aufsteckkörpern 10 in einer Aufnahmestation 42 in Pfeilrichtung B abgenommen - sie fallen herunter - und einem Magazin 44 zugeführt.

## Patentansprüche

1. Vorrichtung zum Aufkleben von Etiketten (2) auf konische Umfangsflächen (28) von um ihre Konizitätsachse (30) drehbar gehalterten Gegenständen (4), insbesondere Bechern, mit einer um ihre Achse (18) in Umlauf zu setzenden Etiketten-Überführungstrommel (20), in deren Umfangsfläche (22) sich Ansaugdurchbrechungen (24) zum Ansaugen vereinzelt von einer Zuführungsstation (26) zugeführter Etiketten (2) befinden und die in Laufrichtung der angesaugten Etiketten (2) in einer Aufklebstation (16) in Linienberührung mit der konischen Umfangsfläche (28) eines zugeführten Gegenstands (4) verläuft,
**dadurch gekennzeichnet,**
daß die Umfangsfläche (22) der Etiketten-Überführungstrommel (20) konisch ist, daß sich die Konizitätsachsen (18, 30) der Trommel (20) und des Gegenstands (4) in einem gemeinsamen Kegelpunkt (32) schneiden und daß die Konizitäten von Trommel (20) und Gegenstand (4) so gewählt sind, daß die Umfangsgeschwindigkeiten von Trommel (20) und Gegenstand (4) in ihren einander gegenüberstehenden Bereichen gleich sind.

2. Vorrichtung nach Anspruch 1, dadurch gekennzeichnet, daß die Etiketten (2) gekrümmte Ober- und/oder Unterkanten (34, 36) aufweisen, die nach dem Aufkleben der Etiketten (2) auf die Gegenstände (4) rechtwinklig zu den Konizitätsachsen (30) der Gegenstande (4) verlaufen.

3. Vorrichtung nach einem der vorstehenden Ansprüche, dadurch gekennzeichnet, daß die Etiketten (2) der Zuführungsstation (26) auf einem Trägerband (38) zugeführt werden, von dem sie in der Zuführungsstation (26) durch Umlenken des Trägerbands (38) um eine parallel zur konischen Umfangsfläche (22) der Trommel (20) in der Zuführungsstation, (26) verlaufende Umlenkkrümmungsachse (von 40) gelöst werden.

4. Vorrichtung nach Anspruch 3, dadurch gekennzeichnet, daß die Etiketten (2) von dem Trägerband (38) bei einer Transportgeschwindigkeit des Trägerbands (38) gelöst werden, die einer mittleren Umfangsgeschwindigkeit der Trommel (20) entspricht.

5. Vorrichtung nach einem der vorstehenden Ansprüche, dadurch gekennzeichnet, daß die Ansaugdurchbrechungen (24) in der Zuführungsstation (26) nur die in Laufrichtung der Etiketten (2) vorderen Bereiche der Etiketten (2) ansaugen.

6. Vorrichtung nach einem der vorstehenden Ansprüche, dadurch gekennzeichnet, daß die auf die Gegenstände (4) zu klebende Seite der Etiketten (2) mit einer Haftklebstoffschicht versehen ist, deren Haftkraft auf den Gegenständen (4) größer ist als die Ansaugkraft der Trommel (20).

7. Vorrichtung nach einem der vorstehenden Ansprüche, dadurch gekennzeichnet, daß sich in der Aufklebstation (16) ein schrittweise drehbarer Stern (8) zur Zuführung und Abführung der Gegenstände (4) in Tangentialrichtung der Trommel (20) befindet.

8. Vorrichtung nach einem der vorstehenden Ansprüche, dadurch gekennzeichnet, daß die Umfangsfläche (22) der Trommel (20) mit einer Schicht aus einem elastomeren Material überzogen ist.

## Claims

1. Apparatus for sticking labels (2) to conical circumferential surfaces (28) of objects (4), especially cups or beakers, mounted so as to be rotatable about their cone axis (30), having a label transferring drum (20) adapted to rotate about its axis (18), the circumferential surface (22) of said drum (20) being provided with suction holes (24) for the attachment by suction of labels (2) supplied individually by a supply station (26), said drum running in the direction of travel of the sucked-on labels (2) in a sticking station (16) in linear contact with the conical circumferential surface (28) of an object (4) delivered to this point, characterised in that the circumferential surface (22) of the label transferring drum (20) is conical, in that the cone axes (18,30) of the drum (20) and the object (4) intersect at a common vertex (32) and in that the conicities of the drum (20) and object (4) are such that the circumferential velocities of the drum (20) and object (4) in their opposing areas are equal.

2. Apparatus according to claim 1, characterised in that the labels (2) have curved top and/or bottom edges (34,36) which extend at right angles to the cone axes (30) of the objects (4) after the labels (2) have been stuck on to the objects (4).

3. Apparatus according to one of the preceding claims, characterised in that the labels (2) are delivered to the supply station (26) on a conveyor belt (38), from which they are detached at the supply station (26) by deflecting the conveyor belt (38) about an axis of curvature of deflection (of 40) running parallel to the conical circumferential surface (22) of the drum (20) at the supply station (26).

4. Apparatus according to claim 3, characterised in that the labels (2) are detached from the conveyor belt (38) at a speed of travel of the conveyor belt (38) which corresponds to a mean circumferential speed of the drum (20).

5. Apparatus according to one of the preceding claims, characterised in that the suction holes (24) in the supply station (26) suck only the front parts of the labels (2) in the direction of travel of the labels (2).

6. Apparatus according to one of the preceding claims, characterised in that the side of the labels (2) which is to be stuck to the objects (4) is provided with a layer of adhesive, the adhesive force of which on the objects (4) is greater than the suction force of the drum (20).

7. Apparatus according to one of the preceding claims, characterised in that, in the sticking station (16), there is a star-shaped member (8) which is rotatable in steps for the purpose of supplying and removing the objects (4) in a direction tangential to the drum (20).

8. Apparatus according to one of the preceding claims, characterised in that the circumferential surface (22) of the drum (20) is coated with a layer of an elastomeric material.

## Revendications

1. Dispositif pour coller des étiquettes (2) sur des surfaces périphériques coniques d'objets maintenus de façon à pouvoir tourner autour de leur axe de conicité (30), notamment de gobelets, comprenant un tambour de transfert d'étiquettes (20) pouvant être entraîné en rotation autour de son axe (18) et sur la surface périphérique (22) duquel sont prévus des passages d'aspiration (24) pour aspirer des étiquettes (2) amenées individuellement à partir d'un poste d'alimentation (22), et qui passe dans la direction du mouvement des étiquettes (2) aspirées par un poste de collage (16) en contact linéaire avec la surface périphérique conique d'un objet qui y est amené, caractérisé en ce que la surface périphérique (22) du tambour d'alimentation d'étiquettes (20) est conique, que les axes de conicité (18, 30) du tambour (20) et de l'objet (4) se coupent en point commun (32), et que les conicités du tambour (20) et de l'objet (4) sont choisies de manière que les vitesses périphériques du tambour (20) et de l'objet (4) soient les mêmes dans leurs régions d'appui mutuelles.

2. Dispositif selon la revendication 1, caractérisé en ce que les étiquettes (2) comprennent des bords supérieur et/ou inférieur (34, 36) de forme courbe qui s'étendent, après collage des étiquettes (2) sur les objets (4), à angle droit par rapport aux axes de conicité (30) des objets (4).

3. Dispositif selon l'une quelconque des revendications précédentes, caractérisé en ce que les étiquettes (2) sont amenées au poste d'alimentation (26) sur une bande de support (38), de laquelle elles sont détachées dans le poste d'alimentation (26) par renvoi de la bande de support (38) autour d'un axe de renvoi (40) orienté parallèlement à la surface périphérique conique (22) du tambour (20) dans le poste d'alimentation (26).

4. Dispositif selon la revendication 3, caractérisé en ce que les étiquettes (2) sont détachées de la bande de support (38) à une vitesse de transport de la bande de support (38) qui correspond à la vitesse périphérique centrale du tambour (20).

5. Dispositif selon l'une quelconque des revendications précédentes, caractérisé en ce que les passages d'aspiration (24) n'aspirent dans le poste d'alimentation (26) que la région avant des étiquettes (2), dans la direction du mouvement de ces étiquettes (2).

6. Dispositif selon l'une quelconque des revendications précédentes, caractérisé en ce que le côté des étiquettes (2) qui doit être collé sur les objets (4) est muni d'une couche de colle auto-adhésive dont la force de retenue sur les objets (4) est supérieure à la force d'aspiration du tambour (20).

7. Dispositif selon l'une quelconque des revendications précédentes, caractérisé en ce qu'une étoile (8) pouvant tourner en pas à pas et destinée à l'amenée des objets à étiqueter (4) en direction tangentielle du tambour (20) est prévue dans le poste de collage (16).

8. Dispositif selon l'une quelconque des revendications précédentes, caractérisé en ce que la surface périphérique (22) du tambour (20) est recouverte d'une couche en un matériau élastomère.
